# EUROPÄISCHE PATENTSCHRIFT

(11) **EP 2 328 238 B1**
(45) Veröffentlichungstag und Bekanntmachung des Hinweises auf die Patenterteilung: **11.11.2015**
(21) Anmeldenummer: 10192162.5
(22) Anmeldetag: 23.11.2010
(51) Int. Cl.: H01R 13/518, H01R 27/02

(54) **Steckdosenvorrichtung für ein Möbel**
Socket device for an item of furniture
Dispositif de prise pour meuble

(30) Priorität: 23.11.2009 DE 102009054171
(43) Veröffentlichungstag der Anmeldung: 01.06.2011
(73) Patentinhaber: A. & H. Meyer GmbH Leuchten und Büroelektrik, 32694 Dörentrup (DE)
(72) Erfinder: Meyer, Horst, 32694, Dörentrup (DE)
(74) Vertreter: Von Kreisler Selting Werner - Partnerschaft von Patentanwälten und Rechtsanwälten mbB

(56) Entgegenhaltungen:
- EP-A1- 1 564 859
- WO-A1-2009/039277
- DE-U1- 29 920 219
- US-A- 5 486 650
- US-A1- 2005 176 274
- US-B1- 6 420 964

## Beschreibung

Die vorliegende Erfindung betrifft eine Steckdosenvorrichtung insbesondere für ein Möbel.

Es ist seit langem bekannt, Steckdosen für Stromleitungen in Möbel zu integrieren. Dabei werden sogenannte Einbausteckdosen in entsprechende Löcher oder Öffnungen in den Möbeln eingebaut. Bei Büromöbeln ist es zumeist verbreitet, neben Steckdosen für Stromleitungen auch Anschlüsse für Datenleitungen (Datenschnittstellen), beispielsweise Computernetzwerkleitungen, mit den Steckdosen zusammen in Möbel einzubauen. Derartige kombinierte Steckdosen haben jedoch zumeist den Nachteil, dass diese fest in die Möbel eingebaut sind und nur wenig flexibel einsetzbar sind, da die Stromsteckdose sowie die Datenleitungsbuchsen fest in der Vorrichtung integriert sind. Einbausteckdosen haben ferner zumeist an ihrer Rückseite offenliegende Kontakte, so dass ein Anschließen der Einbausteckdose durch einen Elektriker vorzunehmen ist.

WO 2009/039277 A1 offenbart eine Steckdosenvorrichtung der eingangs genannten Art mit einem Gehäuse und mit einer Stromleitungsbuchse mit einer Anschlussvorrichtung zum Anklemmen mindestens eines Stromkabels sowie mit einer Datenleitungsbuchse, wobei das Gehäuse einen ersten Gehäuseteil aufweist, der die Stromleitungsbuchse und die Anschlussvorrichtung anschließt und von der Datenleitungsvorrichtung elektrisch isoliert.

Es ist daher die Aufgabe der vorliegenden Erfindung, eine Steckdosenvorrichtung mit austauschbaren Datenleitungsschnittstellen zum Einsetzen oder Integrieren in ein Möbel, eine Trennwand, Gipswand oder ähnlichen bereit zu stellen, die flexibel verwendbar ist, wobei ferner ein Anschließen oder Verändern der Datenleitungsschnittstellen der Steckdosenvorrichtung auch ohne einen ausgebildeten Elektriker durchführbar ist.

Zur Lösung der Aufgabe dienen die Merkmale des Anspruchs 1.

Erfindungsgemäß ist vorgesehen, dass eine Steckdosenvorrichtung zum Einsetzen oder Integrieren in ein Möbel eine Trennwand, Gipswand oder ähnlichen ein Gehäuse aufweist und mindestens eine Stromleitungsbuchse mit mindestens einer Anschlussvorrichtung zum Anklemmen mindestens eines Stromkabels. Ferner weist die Steckdosenvorrichtung mindestens eine Aufnahmeöffnung zur austauschbaren Aufnahme von Datenleitungsbuchsen auf, wobei die Datenleitungsbuchsen jeweils mindestens eine Datenschnittstelle aufweisen. Das Gehäuse weist einen ersten Gehäuseteil auf, der jede Stromleitungsbuchse und jede Anschlussvorrichtung umschließt und diese von der mindestens einen Aufnahmeöffnung und eine in der Aufnahmeöffnung aufgenommene Datenleitungsbuchse räumlich trennt und elektrisch isoliert. Das Gehäuse weist ferner einen zweiten Gehäuseteil auf, in dem die Aufnahmeöffnungen angeordnet sind.

Durch das Vorsehen eines ersten Gehäuseteils, das die mindestens eine Aufnahmeöffnung und die in der Aufnahmeöffnung aufgenommenen Datenleitungsbuchsen räumlich von einer Stromleitungsbuchse und einer Anschlussvorrichtung trennt, ist die Aufnahmeöffnung und die Datenleitungsbuchse gegenüber der Stromleitungsbuchse und der Anschlussvorrichtung abgeschottet und elektrisch isoliert, so dass eine Datenleitungsbuchse aus der Aufnahmeöffnung heraus genommen und eingesteckt werden kann, ohne dass die Gefahr eines Stromschlages von der Anschlussvorrichtung, der Stromleitungsbuchse oder einem an der Anschlussvorrichtung angeschlossenen Stromkabel besteht. Die Stromleitungsbuchse kann zuvor über die Anschlussvorrichtung von einem Elektriker mit einem oder mehreren Stromkabeln verbunden werden oder die Steckdosenvorrichtung wird bereits bei der Herstellung mit einem oder mehreren Stromkabeln versehen, wobei bei der späteren Verwendung und dem flexiblen Einsatz der Steckdosenvorrichtung die Konsultierung eines Elektrikers nicht mehr notwendig ist. In die Aufnahmeöffnung können nunmehr flexibel verschiedene Datenleitungsbuchsen eingesetzt werden, wobei sogar die Möglichkeit besteht, während der Verwendung der Stromleitungsbuchse Datenleitungsbuchsen in den Aufnahmeöffnungen auszutauschen. Dadurch ist ein flexibler Einsatz der erfindungsgemäßen Steckdosenvorrichtung möglich, da je nach Anforderung Datenleitungsbuchsen mit unterschiedlich genormten Datenschnittstellen verwendet werden können.

Vorzugsweise ist vorgesehen, dass jede der Aufnahmeöffnungen eine an der Unterseite der Steckdosenvorrichtung angeordnete Zugangsöffnung aufweist, durch die die Datenleitungsbuchsen von der Unterseite der Steckdosenvorrichtung her einsteckbar sind. Dadurch ist ein Austauschen der Datenleitungsbuchsen auf besonders einfache Art und Weise möglich, da zumeist der Zugang zu in Möbeln integrierten Steckdosenvorrichtungen von der Unterseite her in vorteilhafter Weise möglich ist.

Darüber hinaus ist eine derartige Lösung in ästhetischer Hinsicht vorteilhaft, da derartige Steckdosenvorrichtungen zumeist mit der Oberseite dem Betrachter zugewandt sind, so dass durch das Einstecken der Datenleitungsbuchsen von der Unterseite her die Oberseite der Steckdosenvorrichtung für den Betrachter in ästhetisch ansprechender Weise gestaltet werden können.

In einer besonders bevorzugten Ausführungsform ist vorgesehen, dass die Datenleitungsbuchsen über eine Schnappverbindung in der Aufnahmeöffnung befestigbar sind, wobei vorzugsweise mindestens ein elastisches Fügeteil an einer Datenleitungsbuchse angeordnet ist. Die Verwendung von Schnappverbindungen zur Befestigung der Datenleitungsbuchsen in der Aufnahmeöffnung haben den Vorteil, dass diese zumeist lösbar sind und über eine einfache Art und Weise herstellbar sind. Ferner kann zumeist ohne die Verwendung eines Werkzeuges die Schnappverbindung gelöst werden, so dass Datenleitungsbuchsen auf eine einfache Art und Weise aus der Aufnahmeöffnung herausnehmbar sind. Ferner haben Schnappverbindungen den Vorteil, dass auch eine Befestigung der Datenleitungsbuchse ohne Werkzeug möglich ist, indem die Datenleitungsbuchse einfach in die Aufnahmeöffnung hineingeschoben und die Schnappverbindung hergestellt wird.

Die Erfindung sieht in vorteilhafter Weise vor, dass die Datenleitungsbuchsen als Datenleitungskupplungen ausgebildet sind, wobei vorzugsweise die Datenleitungsbuchsen jeweils mindestens eine der Datenschnittstelle gegenüberliegende zweite Datenschnittstelle aufweisen.

Auf diese Weise ist es möglich, die Steckdosenvorrichtung in vorteilhafter Weise mit entsprechenden Datenleitungen zu verbinden, indem die jeweilige Datenleitung in die zweite Datenschnittstelle eingesteckt wird. Darüber hinaus ist ein flexibler Einsatz der erfindungsgemäßen Steckdosenvorrichtung in vorteilhafter Weise möglich, da die nicht verwendeten Datenleitungsbuchsen in Form von Datenleitungskupplungen sehr klein gestaltet werden können, da keine fest angeschlossenen Datenleitungen notwendig sind. Dadurch können die Datenleitungsbuchsen ohne großen Aufwand aufbewahrt werden.

Durch das Vorsehen von Datenleitungskupplungen als Datenleitungsbuchsen ist es darüber hinaus möglich, nur jeweils die verwendete Datenleitungsbuchse über ein Datenleitungskabel anzuschließen, so dass auch die zu der Steckdosenvorrichtung führende Anzahl von Kabeln reduziert werden kann. Schließlich ist auch der Austausch der Datenleitungsbuchsen durch die Verwendung von Datenleitungskupplungen, die die Datenleitungsbuchsen aufweisen, von besonderem Vorteil, da vor dem Austausch der Datenleitungsbuchse das entsprechend zuführende Datenleitungskabel auf einfache Art und Weise entfernt werden kann und somit der Zugang zu der Datenleitungsbuchse nicht von dem Kabel behindert werden kann.

Es kann vorgesehen sein, dass die Datenleitungsbuchsen eine USB-Schnittstelle, eine Firewire- Schnittstelle, eine RJ- Schnittstelle, vorzugsweise eine RJ45- Schnittstelle, eine HDMI-Schnittstelle oder eine S-Video-Schnitt-stelle umfasst. Selbstverständlich ist es auch möglich, dass die Datenleitungsbuchse einen anderen Schnittstellenstandard beinhaltet. Unter Datenleitungen/-schnittstellen im Rahmen der Erfindung werden neben herkömmlichen Datenleitungen/-schnittstellen zur Übertragung von Daten aus dem EDV-Bereich selbstverständlich auch Datenleitungen/-schnittstellen zur Übertragung von Audio- und/oder Videodaten verstanden.

In einem besonders bevorzugten Ausführungsbeispiel ist vorgesehen, dass das Gehäuse an eine Kabelauslassöffnung eines Kabelschachtes des Möbels angepasst ist, wobei das Gehäuse vorzugsweise an die Kabelauslassöffnung herausnehmbar einsetzbar ist. Dadurch wird ermöglicht, dass die erfindungsgemäße Steckdosenvorrichtung bereits in den in einem Möbel vorhandenen Öffnungen eingesetzt werden kann, so dass keine zusätzlichen Öffnungen in dem Möbel vorhanden sein bzw. geschaffen werden müssen.

Dadurch ist ein einfaches Einsetzen der Steckdosenvorrichtung möglich, wobei gleichzeitig die erfindungsgemäße Steckdosenvorrichtung flexibel einsetzbar ist, da die Steckdosenvorrichtung beim Vorhandensein von mehreren Kabelauslassöffnungen je nach Bedarf in eine der Kabelauslassöffnungen eingesetzt werden kann.

Wenn keine Steckdosenvorrichtung benötigt wird, können beispielsweise die Kabelauslassöffnungen auch wieder in herkömmlicher Art und Weise verwendet und beispielsweise mit Abdeckungen versehen werden. Somit kann die erfindungsgemäße Steckdosenvorrichtung in idealer Weise je nach Bedarf des Benutzers eingesetzt werden.

In einem bevorzugten Ausführungsbeispiel ist vorgesehen, dass an dem Gehäuse eine Befestigungsvorrichtung zur Befestigung der Steckdosenvorrichtung an dem Möbel angeordnet ist. Dabei kann vorgesehen sein, dass die Befestigungsvorrichtung eine Klemmvorrichtung ist, wobei vorzugsweise die Klemmvorrichtung aus einem feststehenden Teil und einem beweglichen Teil besteht. Durch das Vorsehen einer Befestigungsvorrichtung, insbesondere in Form einer Klemmvorrichtung, lässt sich die Steckdosenvorrichtung in vorteilhafter Weise an dem Möbel befestigen. Durch das Vorsehen einer Klemmvorrichtung kann dabei die Befestigung auf einfache Art und Weise vorgenommen werden.

Es kann vorgesehen sein, dass die Klemmvorrichtung eine Rastleiste aufweist, auf der das bewegliche Teil verschiebbar und fixierbar ist. Das Vorsehen einer Rastleiste hat den Vorteil, dass der bewegliche Teil der Klemmvorrichtung auf einfache Art und Weise fixiert werden kann. Darüber hinaus hat eine Klemmvorrichtung mit einer Rastleiste den Vorteil, dass die erfindungsgemäße Steckdosenvorrichtung beispielsweise derart in einer Aufnahmeöffnung in einem Möbel befestigt werden kann, dass die Steckdosenvorrichtung zwar gegen Herausfallen gesichert ist, dennoch die Klemmvorrichtung eine Drehbewegung der Steckdosenvorrichtung in dem Möbel zulässt, so dass ein flexibler Einsatz der erfindungsgemäßen Steckdosenvorrichtung ermöglicht wird, indem die Stromleitungsbuchse und/oder die Aufnahmeöffnungen mit den Datenleitungsbuchsen entsprechend den Anforderungen in die richtige Position gedreht werden.

In einem Ausführungsbeispiel der Erfindung ist vorgesehen, dass die Anschlussvorrichtung zumindest eine Zugentlastung für jedes Stromkabel aufweist. Dadurch wird gewährleistet, dass ein Zug an dem an der Rückseite der Steckdosenvorrichtung angeordneten Stromkabel nicht zu einem Herausreißen des Kabels oder zu einer Beschädigung der Anschlussvorrichtung führt.

Es kann vorgesehen sein, dass an dem Gehäuse eine schwenkbare Abdeckung zum Abdecken der Stromleitungsbuchse und/oder der Aufnahmeöffnungen bzw. der Datenleitungsbuchsen angeordnet ist. Dadurch kann gewährleistet werden, dass die Steckdosenvorrichtung beim dauerhaften Einsatz gegen Umwelteinflüsse geschützt ist. Beispielsweise bei der Verwendung der erfindungsgemäßen Steckdosenvorrichtung in einem Schreibtisch kann somit gewährleistet werden, dass bei Nichtbenutzung der Stromleitungsbuchsen und/oder der Datenleitungsbuchsen die entsprechenden Anschlüsse gegen Feuchtigkeit und Schmutz geschützt sind.

In einem Ausführungsbeispiel der Erfindung ist vorgesehen, dass die Datenschnittstellen der Datenleitungsbuchsen Teil eines Hubs oder Switches sind.

Im Folgenden wird unter Bezugnahme auf die nachfolgenden Zeichnungen die Erfindung näher erläutert. Es zeigen:
- Fig. 1: eine schematische perspektivische Ansicht einer erfindungsgemäßen Steckdosenvorrichtung von schräg unten,
- Fig. 2: eine schematische Ansicht der erfindungsgemäßen Steckdosenvorrichtung der Fig. 1 von unten,
- Fig. 3: eine schematische Schnittdarstellung der erfindungsgemäßen Steckdosenvorrichtung,
- Fig.4: eine schematische Draufsicht der erfindungsgemäßen Steckdosenvorrichtung mit zwei eingesetzten Datenleitungsbuchsen und
- Fig. 5: eine schematische perspektivische Ansicht einer erfindungsgemäßen Datenleitungsbuchse.

In Fign. 1 bis 4 ist eine erfindungsgemäße Steckdosenvorrichtung 1 schematisch dargestellt. Die Steckdosenvorrichtung 1 weist ein Gehäuse 3 auf, das aus einem ersten Gehäuseteil 5 und einem zweiten Gehäuseteil 7 besteht. Das erste Gehäuseteil 5 bildet einen abgeschlossenen Raum, in dem eine Stromleitungsbuchse 13 mit einer dazugehörigen Anschlussvorrichtung 15 zum Anklemmen eines Stromkabels angeordnet ist. Das erste Gehäuseteil 5 weist dabei eine Durchlassöffnung 9 auf, durch die das Stromkabel in das erste Gehäuseteil 5 geführt werden kann. Die Anschlussvorrichtung 15 kann ferner eine nicht dargestellte Zugentlastung für das Stromkabel aufweisen, die beispielsweise an der Durchlassöffnung 9 angeordnet ist.

Das erste Gehäuseteil 5 geht in das zweite Gehäuseteil 7 über, das plattenförmig ausgestaltet ist. Dabei sind das erste Gehäuseteil 5 und das zweite Gehäuseteil 7 einstückig miteinander ausgestaltet. Selbstverständlich ist es auch möglich, dass das erste Gehäuseteil 5 und das zweite Gehäuseteil 7 zweiteilig sind.

Seitlich des ersten Gehäuseteils 5 sind in dem zweiten Gehäuseteil 7 Aufnahmeöffnungen 11 angeordnet, in die, wie in Fig. 4 gezeigt ist, Datenleitungsbuchsen 27 mit Datenschnittstellen 31 aufgenommen werden können. Dazu werden die Datenleitungsbuchsen 27 von der gezeigten Unterseite 4 der Steckdosenvorrichtung 1 in Zugangsöffnungen der Aufnahmeöffnungen 11 eingesteckt.

Das erste Gehäuseteil 5 ist dabei so ausgestaltet, dass die Anschlussvorrichtung 15 und die Stromleitungsbuchse 13 räumlich von den Aufnahmeöffnungen 11 getrennt sind, so dass der Zugriff zu den Aufnahmeöffnungen 11 und den im Betrieb darin aufgenommenen Datenleitungsbuchsen 27 möglich ist, ohne dass die Gefahr eines Stromschlages durch die Anschlussvorrichtung 15 oder die Stromleitungsbuchse 13 entsteht.

Das Gehäuse 3 ist derart ausgestaltet, dass es in einem vorwiegend runden Ausbruch in einem Möbel, in einer Trennwand oder in einer Gipswand eingesetzt werden kann.

Wie am besten aus Fig. 3 hervorgeht, in der die in Fig. 1 und 2 dargestellte Steckdosenvorrichtung im Schnitt dargestellt ist, werden die Stromleitungsbuchse 13 und die Anschlussvorrichtung 15 von dem ersten Gehäuseteil 5 umschlossen. Die Stromleitungsbuchse 13 weist eine genormte Öffnung 17 zum Einstecken eines herkömmlichen Stromleitungssteckers auf. Die Öffnung 17 der Stromleitungsbuchse 13 ist dabei nach oben hin geöffnet und befindet sich neben den in Fig. 3 nicht dargestellten Aufnahmeöffnungen 11 für die Aufnahme der Datenleitungsbuchsen 27. Dadurch wird gewährleistet, dass ein Zugriff von oben auf die Stromleitungsbuchse 13 und die Datenschnittstellen 31 der Datenleitungsbuchsen 27 gewährleistet ist.

Das Stromkabel zur Zuführung zu der Stromleitungsbuchse 13 wird durch die Durchlassöffnung 9 in dem ersten Gehäuseteil 5 zu der Anschlussvorrichtung 15 geführt und kann dort angeklemmt werden. Unter Anklemmen im Rahmen der Erfindung werden sämtliche Arten von Anschlussmöglichkeiten von Stromkabeln an Stromleitungsbuchsen verstanden, insbesondere das Anschließen der Kabeladern über Klemmkontakte oder auch das stoffschlüssige Verbinden über eine Lötverbindung. Die Anschlussvorrichtung 15 kann ferner eine Zug- und/oder Drehentlastung für das Stromkabel aufweisen.

Die erfindungsgemäße Steckdosenvorrichtung 1 hat den Vorteil, dass mit dem einmaligen Anschließen der Stromleitungsbuchse 13 an ein Stromleitungskabel, was durch einen Elektriker vorgenommen werden muss oder bereits in der Fertigung vorgenommen wurde, die erfindungsgemäße Steckdosenvorrichtung 1 flexibel eingesetzt werden kann, indem verschiedene Datenleitungsbuchsen 27 in die Aufnahmeöffnungen 11 eingeschoben werden.

Dadurch, dass der erste Gehäuseteil 5 die Stromleitungsbuchse 13 und die Anschlussvorrichtung 15 umschließt und räumlich von den Aufnahmeöffnungen 11 trennt, ist somit gewährleistet, dass die Aufnahmeöffnungen 11 auch elektrisch von der Strombuchse 13 und der Anschlussvorrichtung 15 isoliert sind, so dass selbst im angeschlossenen Zustand der Stromleitungsbuchse 13 die Datenleitungsbuchsen 27 in die Aufnahmeöffnungen 11 eingesteckt oder herausgenommen werden können.

Seitlich an dem Gehäuse 3 ist eine Befestigungsvorrichtung 19 vorgesehen, die in dem in den Fign. dargestellten Ausführungsbeispiel als Klemmvorrichtung ausgeführt ist. Die Befestigungsvorrichtung 19 weist dabei einen beweglichen Teil 21 und einen feststehenden Teil 23 auf. Der bewegliche Teil 21 läuft auf einer Rastleiste 25 und lässt sich auf der Rastleiste 25 verschieben und in den entsprechenden Rasten fixieren.

Der feststehende Teil 23 ist als vorstehende Kante des Gehäuses 3 ausgeführt, die sich nach Einsetzen der Steckdosenvorrichtung beispielsweise in einen Möbel an einer entsprechend angepassten Oberfläche oder einem Vorsprung abstützen kann. Mit Hilfe des beweglichen Teils 23 kann die erfindungsgemäße Steckdosenvorrichtung dann an dem Möbel fixiert werden, indem der bewegliche Teil 23 gegen eine von dem feststehenden Teil 23 abgewandte Fläche des Möbels drückt. Auf diese Weise lässt sich die erfindungsgemäße Steckdosenvorrichtung 1 in einfacher Art und Weise an dem Möbel befestigen.

Es kann auch vorgesehen sein, dass die Befestigungsvorrichtung 19 derart ausgestaltet ist, dass die Steckdosenvorrichtung 1 derart an dem Möbel festgeklemmt wird, dass die erfindungsgemäße Steckdosenvorrichtung 1 gegen Herausfallen gesichert ist, jedoch dennoch ein Drehen der Steckdosenvorrichtung 1 in dem Möbel ermöglicht wird. Dadurch lässt sich die erfindungsgemäße Steckdosenvorrichtung 1 sehr flexibel einsetzen, da die erfindungsgemäße Steckdosenvorrichtung 1 je nach Anforderung in unterschiedliche Positionen verdreht werden kann.

Wie aus Fig. 2 und Fig. 3 hervorgeht, kann vorgesehen sein, dass an dem Gehäuse 3 der Befestigungsvorrichtung 19 gegenüberliegend eine weitere Rastleiste 25a angeordnet ist, die ebenfalls Teil der Befestigungsvorrichtung 19 sein kann. Es besteht somit die Möglichkeit, die Befestigungsvorrichtung 19 beidseitig oder an einer der Seiten des Gehäuses 3 vorzusehen, indem entweder das bewegliche Teil 21 auf eine der weitere Rastleisten 25,25a aufgeschoben wird oder ein zusätzliches bewegliches Teil 21 eingesetzt wird.

Dadurch ist ein besonders flexibler Einsatz der erfindungsgemäßen Steckdosenvorrichtung 1 möglich.

In Fig. 4 ist die erfindungsgemäße Steckdosenvorrichtung 1 in Draufsicht mit in die Aufnahmeöffnungen 11 eingesetzten Datenleitungsbuchsen 27 dargestellt.

Wie aus Fig. 4 hervorgeht, sind zwei unterschiedliche Datenleitungsbuchsen 27 in den Aufnahmeöffnungen 11 aufgenommen. Dazu wurden die Datenleitungsbuchsen 27 von der Rückseite des Gehäuses 3 in die Aufnahmeöffnungen 11 eingeschoben. Eine Datenleitungsbuchse 27 weist eine USB-Schnittstelle auf, während die andere Datenleitungsbuchse 27 eine RJ45-Schnittstelle umfasst. Durch die erfindungsgemäße Ausgestaltung der Steckdosenvorrichtung 1 wird somit ermöglicht, dass in einer Steckdosenvorrichtung 1, die flexibel in ein Möbel einsteckbar ist, neben einer Strombuchse 13 auch unterschiedliche Datenleitungsbuchsen 27 mit unterschiedlichen Datenschnittstellen 31 vorhanden sind.

Dabei ist es möglich, dass nach dem Einsetzen der Steckdosenvorrichtung 1 in ein Möbel die Datenleitungsbuchsen 27 ausgetauscht werden, so dass je nach Anforderung eine entsprechende Datenschnittstelle 31 an dem Möbel bereitgestellt werden kann.

Wenn die erfindungsgemäße Steckdosenvorrichtung 1 beispielsweise in einem Schreibtisch eingesetzt wird, kann mit Hilfe der Steckdosenvorrichtung 1 auf eine einfache Art und Weise neben einem Stromanschluss verschiedene Datenschnittstelle 31 auf der Tischoberfläche zur Verfügung gestellt werden. Je nach Anforderung können durch Austausch der Datenleitungsbuchsen 27 die benötigten Datenleitungsschnittstellen 31 bereitgestellt werden. Durch die erfindungsgemäße Ausgestaltung des Gehäuses, bei dem das erste Gehäuseteil 5 die Stromleitungsbuchse 13 und die Anschlussvorrichtung 15 räumlich von den Aufnahmeöffnungen 11 für die Datenleitungsbuchsen 27 trennt, ist ein Austausch der Datenleitungsbuchsen sogar während der Nutzung der Stromleitungsbuchse 13 möglich, ohne dass die Gefahr eines Stromschlages besteht oder ein Elektriker herangezogen werden muss. Dadurch ist ein besonders flexibler Einsatz der erfindungsgemäßen Steckdosenvorrichtung 1 möglich.

In Fig. 5 ist eine Datenleitungsbuchse 27 einer erfindungsgemäßen Steckdosenvorrichtung schematisch und in perspektivischer Darstellung gezeigt. Die Datenleitungsbuchse 27 weist ein Buchsengehäuse 29 auf, in dem die entsprechende Datenschnittstelle 31 angeordnet ist. In dem in Fig. 5 dargestellten Ausführungsbeispiel ist die Datenschnittstelle 31 eine Firewire-Schnittstelle. Selbstverständlich ist es auch möglich, dass die Datenleitungsbuchsen 27 andere Datenschnittstellen 31, wie beispielsweise USB, RJ, insbesondere RJ45, S-Video, Keystone oder HDMI beinhalten.

Das Gehäuse 29 ist an die in den Fign. 1 und 2 dargestellten Aufnahmeöffnungen 11 angepasst. Dabei sind an dem Datenleitungsgehäuse 29 seitliche Vorsprünge 32 angeordnet, die an entsprechende Aussparungen 33 in den Aufnahmeöffnungen 11 angepasst sind. Die Vorsprünge 32 dienen einerseits als Anschlag, so dass die Datenleitungsbuchse 27 passgenau in der Aufnahmeöffnung 11 aufgenommen ist, andererseits werden über die Vorsprünge 32 die Datenleitungsbuchsen 27 bei dem Einführen in die Aufnahmeöffnungen 11 zumindest teilweise geführt.

Zur Fixierung der Datenleitungsbuchse 27 in eine der Aufnahmeöffnungen 11 wird eine Schnappverbindung verwendet, wobei seitlich an der Datenleitungsbuchse 27 ein elastisches Fügeteil 35 angeordnet ist, das mit einem Vorsprung 36 in der Aufnahmeöffnung 11 zusammenwirkt. Mit Hilfe der Schnappverbindung ist die Datenleitungsbuchse 27 auf besonders einfache Art und Weise in dem zweiten Gehäuseteil 7 des Gehäuses 3 fixierbar, wobei die Datenleitungsbuchse 27 auf eine einfache Art und Weise zum Austausch aus der Aufnahmeöffnung 11 herausgenommen werden kann.

Die Datenleitungsbuchse 27 ist in dem in Fig. 5 dargestellten Ausführungsbeispiel als Datenleitungskupplung ausgebildet. Dabei ist an dem Datenleitungsgehäuse 29 an der der Schnittstelle 31 gegenüberliegenden Seite eine zweite Datenschnittstelle 39 angeordnet.

Dies hat den Vorteil, dass zur Verbindung der Datenleitungsbuchse und somit der Steckdosenvorrichtung mit einem Peripheriegerät nicht in aufwändiger Art und Weise ein Kabel an die entsprechende Datenleitungsbuchse angeklemmt werden muss, sondern es ist ausreichend, ein herkömmliches Verbindungskabel in die zweite Datenschnittstelle 39 einzustecken. Dadurch ist ein besonders flexibler Einsatz der erfindungsgemäßen Steckdosenvorrichtung möglich und darüber hinaus können die Datenleitungsbuchsen in vorteilhafter Weise bereitgehalten werden, da diese ohne Kabel gelagert werden können.

In einem nicht dargestellten Ausführungsbeispiel der erfindungsgemäßen Steckdosenvorrichtung ist vorgesehen, dass an dem oberen Teil des Gehäuses eine verschwenkbare Abdeckung angeordnet ist, so dass bei Nichtbenutzung der Stromleitungsbuchse oder der Datenleitungsbuchse über die verschwenkbare Abdeckung diese vor Umwelteinflüssen geschützt werden können. Selbstverständlich ist es auch möglich, dass jede Buchse für sich eine Abdeckung aufweist, so dass bei Nichtgebrauch einer einzelnen Buchse diese abgedeckt werden kann.

Die Schnittstelle einer Datenleitungsbuchse kann auch Teil eines Hubs oder Switches sein, so dass mehrere Datenschnittstellen zusammengeschaltet sind.

Die erfindungsgemäße Steckdosenvorrichtung 1 ist in den in den Fign. 1 bis 4 dargestellten Ausführungsbeispielen an eine bereits vorhandene Kabelauslassöffnung eines Möbels angepasst. Dadurch ist es möglich, die Steckdosenvorrichtung anstelle der Abdeckung des Kabelkanalauslasses in den Kabelkanalauslass einzusetzen. Dadurch ist ein besonders flexibler Einsatz der erfindungsgemäßen Steckdosenvorrichtung 1 möglich, da die erfindungsgemäße Steckdosenvorrichtung 1 nachträglich in bereits vorhandene Öffnungen eines Möbels angeordnet werden kann. Auch ist es möglich, die erfindungsgemäße Steckdosenvorrichtung bei Nichtgebrauch wieder zu entfernen und den Kabelkanalauslass in herkömmlicher Art und Weise zu nutzen.

Selbstverständlich ist es auch möglich, eine erfindungsgemäße Steckdosenvorrichtung in vorhandene Möbel nachzurüsten, indem in den Möbel entsprechende an die Steckdosenvorrichtung angepasste Öffnungen eingebracht werden.

## Patentansprüche

1. Steckdosenvorrichtung (1) zum Einsetzen oder Integrieren in ein Möbel,
- mit einem Gehäuse (3),
- mit mindestens einer Stromleitungsbuchse (13) mit mindestens einer Anschlussvorrichtung (15) zum Anklemmen mindestens eines Stromkabels
- mit mindestens einer Aufnahmeöffnung (11) zur Aufnahme von Datenleitungsbuchsen (27) mit mindestens einer Datenschnittstelle (31), wobei das Gehäuse einen ersten Gehäuseteil (5) aufweist, der jede Stromleitungsbuchse und jede Anschlussvorrichtung (15) umschließt und von der mindestens einen Aufnahmeöffnung (11) und einer in der Aufnahmeöffnung (11) aufgenommenen Datenleitungsbuchse (27) räumlich trennt und elektrisch isoliert und einen zweiten Gehäuseteil (7) aufweist, in dem die mindestens eine Aufnahmeöffnung (11) angeordnet ist,
**dadurch gekennzeichnet, dass**
die Datenleitungsbuchsen (27) in der mindestens einen Aufnahmeöffnung (11) austauschbar aufgenommen sind.

2. Steckdosenvorrichtung nach Anspruch 1, **dadurch gekennzeichnet, dass** jede der Aufnahmeöffnungen (11) eine an der Unterseite (4) der Steckdosenvorrichtung angeordnete Zugangsöffnung aufweist, durch die die Datenleitungsbuchsen (27) von der Unterseite (4) der Steckdosenvorrichtung her einsteckbar sind.

3. Steckdosenvorrichtung nach einem der Ansprüche 1 bis 2, **dadurch gekennzeichnet, dass** die Datenleitungsbuchsen (27) über eine Schnappverbindung in der Aufnahmeöffnung (11) befestigbar sind, wobei vorzugsweise mindestens ein elastisches Fügeteil (35) an der Datenleitungsbuchse (27) angeordnet ist.

4. Steckdosenvorrichtung nach einem der Ansprüche 1 bis 3, **dadurch gekennzeichnet, dass** die Datenleitungsbuchsen (27) als Datenleitungskupplungen ausgebildet sind, wobei vorzugsweise die Datenleitungsbuchsen (27) jeweils mindestens eine der Datenleitungsschnitte (31) gegenüberliegende zweite Datenschnittstelle (39) aufweisen.

5. Steckdosenvorrichtung nach einem der Ansprüche 1 bis 4, **dadurch gekennzeichnet, dass** die Datenleitungsbuchsen (27) eine USB-Schnittstelle, eine Firewire-Schnittstelle, eine RJ-Schnittstelle, vorzugsweise eine RJ45-Schnittstelle oder eine S-Video-Schnittstelle umfasst.

6. Steckdosenvorrichtung nach einem der Ansprüche 1 bis 5, **dadurch gekennzeichnet, dass** das Gehäuse (3) an eine Kabelauslassöffnung eines Kabelschachtes des Möbels angepasst ist, wobei das Gehäuse (3) vorzugsweise in die Kabelauslassöffnung herausnehmbar einsetzbar ist.

7. Steckdosenvorrichtung nach einem der Ansprüche 1 bis 6, **dadurch gekennzeichnet, dass** an dem Gehäuse (3) eine Befestigungsvorrichtung (19) zur Befestigung der Steckdosenvorrichtung an dem Möbel angeordnet ist.

8. Steckdosenvorrichtung nach Anspruch 7, **dadurch gekennzeichnet, dass** die Befestigungsvorrichtung (19) eine Klemmvorrichtung ist, wobei vorzugsweise die Klemmvorrichtung aus einem feststehenden Teil (23) und einem beweglichen Teil (21) besteht.

9. Steckdosenvorrichtung nach Anspruch 8, **dadurch gekennzeichnet, dass** der bewegliche Teil (21) der Klemmvorrichtung eine Rastleiste (25) aufweist, auf der das bewegliche Teil (21) verschiebbar und fixierbar ist.

10. Steckdosenvorrichtung nach einem der Ansprüche 1 bis 9, **dadurch gekennzeichnet, dass** die Anschlussvorrichtung (15) eine Zugentlastung für das Stromkabel aufweist.

11. Steckdosenvorrichtung nach einem der Ansprüche 1 bis 10, **dadurch gekennzeichnet, dass** an dem Gehäuse (3) eine schwenkbare Abdeckung zum Abdecken der Stromleitungsbuchse (13) und/oder der Aufnahmeöffnungen (11) bzw. der Datenleitungsbuchsen (27) angeordnet ist.

12. Steckdosenvorrichtung nach einem der Ansprüche 1 bis 11, **dadurch gekennzeichnet, dass** die Datenschnittstellen (31) der Datenleitungsbuchsen Teil eines Hubs oder Switches sind.

## Claims

1. A socket device (1) for insertion or integration into an item of furniture,
- comprising a housing (3),
- comprising at least one power supply socket (13) having at least one connection device (15) for clamping attachment of at least one power cable,
- comprising at least one receiving opening (11) adapted to receive data line plugs (27) having at least one data interface (31), the housing comprising a first housing portion (5) enclosing each power supply socket and each connection device (15) and spatially separating and electrically insulating them from said at least one receiving opening (11) and from a data line plug (27) received in the receiving opening (11), and comprising a second housing portion (7) having at least one receiving opening (11) arranged in it,
**characterized in that**
the data line plugs (27) are received in said at least one receiving opening (11) in an exchangeable manner.

2. The socket device according to claim 1, **characterized in that** each of the receiving openings (11) comprises an access opening arranged on the bottom side (4) of the socket device, wherein the data line plugs (27) are insertable via said access opening from the bottom side (4) of the socket device.

3. The socket device according to any one of claims 1 to 2, **characterized in that** the data line plugs (27) can be fastened in the receiving opening (11) by a snap connection, wherein preferably at least one elastic joining member (35) is arranged on the data line plug (27).

4. The socket device according to any one of claims 1 to 3, **characterized in that** the data line plugs (27) are formed as data line couplings, wherein the data line plugs (27) preferably each comprise at least one second data interface (39) arranged opposite to the data line interface (31).

5. The socket device according to any one of claims 1 to 4, **characterized in that** the data line plugs (27) comprise a USB interface, a firewire interface, an RJ interface, preferably an RJ45 interface, or an S-video interface.

6. The socket device according to any one of claims 1 to 5, **characterized in that** the housing (3) is adapted to a cable outlet opening of a cable duct of the item of furniture, the housing (3) being preferable insertable into the cable outlet opening in a removable manner.

7. The socket device according to any one of claims 1 to 6, **characterized in that**, on the housing (3), a fastening device (19) is arranged for fastening the socket device to the item of furniture.

8. The socket device according to claim 7, **characterized in that** the fastening device (19) is a clamping device, said clamping device preferably comprising a stationary part (23) and a movable part (21).

9. The socket device according to claim 8, **characterized in that** the movable part (21) of the clamping device comprises a locking bar (25) adapted to have the movable part (21) displaced and fixed on it.

10. The socket device according to any one of claims 1 to 9, **characterized in that** the connection device (15) comprises a strain relief for the power cable.

11. The socket device according to any one of claims 1 to 10, **characterized in that**, on the housing (3), a pivotable cover is arranged for covering the power supply socket (13) and/or of the receiving openings (11) and respectively the data line plugs (27).

12. The socket device according to any one of claims 1 to 11, **characterized in that** the data line interfaces (31) of the data line plugs are parts of a hub or a switch.

## Revendications

1. Dispositif de prises (1) à être inséré ou intégré dans un meuble,
- avec un boîtier (3),
- avec au moins une prise de courant (13) avec au moins un dispositif de raccordement (15) pour brancher au moins un câble de courant,
- avec au moins une ouverture de réception (11) pour la réception de prises de lignes de données (27) avec au moins une interface de données (31), le boîtier comprenant une première partie de boîtier (5) qui enferme chaque prise de courant et chaque dispositif de raccordement (15) et les sépare dans l'espace et les isole électriquement de l'au moins une ouverture de réception (11) et d'une prise de ligne de données (27) reçue dans l'ouverture de réception (11), et une seconde partie (7) dans laquelle est disposée l'au moins une ouverture de réception (11),
**caractérisé en ce que**
les prises de lignes de données (27) sont reçues dans l'au moins une ouverture de réception (11) de façon échangeable.

2. Dispositif de prises selon la revendication 1, **caractérisé en ce que** chacune des ouvertures de réception (11) comprend une ouverture d'accès disposée sur la face inférieure (4) du dispositif de prises, par laquelle les prises de lignes de données (27) sont enfichables à partir de la face inférieure (4) du dispositif de prises.

3. Dispositif de prises selon l'une des revendications 1 à 2, **caractérisé en ce que** les prises de lignes de données (27) sont configurées pour être fixées dans l'ouverture de réception (11) par une liaison par encliquetage, où au moins un élément élastique de fixation (35) est disposé sur la prise de ligne de données (27).

4. Dispositif de prises selon l'une des revendications 1 à 3, **caractérisé en ce que** les prises de lignes de données (27) sont conformées comme accouplements de lignes de données, où, de préférence, les prises de lignes de données (27) comprennent au moins une deuxième interface de données (39) disposée en regard de l'interface de données (31).

5. Dispositif de prises selon l'une des revendications 1 à 4, **caractérisé en ce que** les prises de lignes de données (27) comprennent une interface USB, une interface FireWire, une interface RJ, de préférence une interface RJ45, ou une interface de vidéo S.

6. Dispositif de prises selon l'une des revendications 1 à 5, **caractérisé en ce que** le boîtier (3) est adapté à une ouverture de sortie de câble d'une gaine de câbles du meuble, le boîtier (3) étant adapté pour être inséré dans l'ouverture de sortie de câble de préférence de façon amovible.

7. Dispositif de prises selon l'une des revendications 1 à 6, **caractérisé en ce qu'**un dispositif de fixation (19) est disposé sur le boîtier (3), pour la fixation du dispositif de prises sur le meuble.

8. Dispositif de prises selon la revendication 7, **caractérisé en ce que** le dispositif de fixation (19) est un dispositif de serrage, le dispositif de serrage est composé, de préférence, d'un élément fixe (23) et d'un élément mobile (21).

9. Dispositif de prises selon la revendication 8, **caractérisé en ce que** l'élément mobile (21) du dispositif de serrage comprend une réglette à crans (25) sur laquelle l'élément mobile (21) peut être déplacé et fixé.

10. Dispositif de prises selon l'une des revendications 1 à 9, **caractérisé en ce que** le dispositif de raccordement (15) comprend un serre-câble pour le câble de courant.

11. Dispositif de prises selon l'une des revendications 1 à 10, **caractérisé en ce qu'**un couvercle pivotant est disposé sur le boîtier (3), pour couvrir la prise de courant (13) et/ou les ouvertures de réception (11) ou des prises de lignes de données (27).

12. Dispositif de prises selon l'une des revendications 1 à 11, **caractérisé en ce que** les interfaces de données (31) des prises de lignes de données font partie d'un concentrateur ou d'un interrupteur.
